# EUROPÄISCHE PATENTSCHRIFT

(11) **EP 1 651 867 B1**
(45) Veröffentlichungstag und Bekanntmachung des Hinweises auf die Patenterteilung: **02.05.2007**
(21) Anmeldenummer: 04738869.9
(22) Anmeldetag: 07.07.2004
(51) Int. Cl.: F04B 43/04, F04B 19/00

(54) **VERFAHREN ZUR HERSTELLUNG EINES MIKROMECHANISCHEN BAUTEILS, VORZUGSWEISE FÜR FLUIDISCHE ANWENDUNGEN UND MIKROPUMPE MIT EINER PUMPMEMEMBRAN AUS EINER POLYSILICIUMSCHICHT**
VERFAHREN ZUR HERSTELLUNG EINES MIKROMECHANISCHEN BAUTEILS, VORZUGSWEISE FÜR FLUIDISCHE ANWENDUNGEN UND MIKROPUMPE MIT EINER PUMPMEMEMBRAN AUS EINER POLYSILICIUMSCHICHT
PROCEDE DE PRODUCTION D'UN COMPOSANT MICROMECANIQUE A UTILISER DE PREFERENCE DANS LA FLUIDIQUE, ET MICROPOMPE POURVUE D'UNE MEMBRANE CONSTITUEE D'UNE COUCHE DE POLYSILICIUM

(30) Priorität: 28.07.2003 DE 10334240
(43) Veröffentlichungstag der Anmeldung: 03.05.2006
(73) Patentinhaber: ROBERT BOSCH GMBH, 70442 Stuttgart (DE)
(72) Erfinder: FUERTSCH, Matthias, 72810 Gomaringen (DE); BENZEL, Hubert, 72124 Pliezhausen (DE); FINKBEINER, Stefan, 72810 Gomaringen (DE); PINTER, Stefan, 72764 Reutlingen (DE); FISCHER, Frank, 72810 Gomaringen (DE); STAHL, Heiko, 72760 Reutlingen (DE); PIRK, Tjalf, 13589 Berlin (DE)
(86) Internationale Anmeldenummer: PCT/DE2004/001447
(87) Internationale Veröffentlichungsnummer: WO 2005/015021

(56) Entgegenhaltungen:
- EP-A- 1 226 945
- DE-A- 19 511 198
- US-A- 5 096 388
- US-A- 5 216 273
- US-B1- 6 390 791

## Beschreibung

Die Erfindung betrifft ein Verfahren zur Herstellung eines mikromechanischen Bauteils vorzugsweise für fluidische Anwendungen gemäß dem Oberbegriff des Patentanspruchs 1.

Mikropumpen werden für verschiedene technische Bereiche, insbesondere im medizinischen Bereich eingesetzt, um kleine Flüssigkeitsmengen präzise zu befördern. Zur Herstellung von Mikropumpen werden mikromechanische Herstellungsverfahren eingesetzt, wobei beispielsweise Silicium verwendet wird, das mit entsprechenden Abscheide- und Ätzverfahren einfach und präzise strukturiert werden kann.

Aus der Patentschrift US 6,390,791 ist eine gattungsgemäße Mikropumpe bekannt, die auf einem SOI-Wafer hergestellt wird. Die bekannte Mikropumpe besteht aus einem dreifach-Stack mit zwei Glaswafern und einem dazwischen befindlichen SOI-Wafer. Zur Herstellung einer Pumpmembran wird eine einkristalline Siliciumschicht des SOI-Wafers verwendet, wobei zur Herstellung z.B. ein Trockenätzverfahren (DRIE) zur Strukturierung der Siliciumschicht und ein Opferoxid-Ätzverfahren zum Freilegen der Strukturen verwendet wird. Wesentliche Nachteile des bekannten Verfahrens bestehen darin, dass bei dem Hochraten-Ätzverfahren die Ätztiefe durch die Ätzzeit festgelegt ist und daher nicht präzise zu kontrollieren ist. Wird die Ätzzeit nicht präzise eingehalten, so resultiert daraus eine Dickenvariation der Funktionsschicht, aus der die Pumpmembran gebildet ist. Dies führt zu unterschiedlichen Pumpcharakteristiken der Mikropumpen. Zudem ist es bei dem bekannten Verfahren nachteilig, dass Opferoxid-Ätzschritte notwendig sind, die eine unreproduzierbare Unterätztiefe bewirken, da kein lateraler Ätzstop vorliegt. Eine weitere gattungsgemäße Mikropumpe ist aus Patentschrift US 5,096,388 bekannt.

Die Aufgabe der Erfindung besteht darin, ein einfaches und flexibles Verfahren zur Herstellung eines Bauteils vorzugsweise für fluidische Anwendungen und eine einfach und kostengünstig mit diesem Verfahren herzustellende Mikropumpe bereit zu stellen.

Die Aufgabe der Erfindung wird durch das Verfahren gemäß Patentanspruch 1 und durch die Mikropumpe gemäß Patentanspruch 12 gelöst.

Weitere vorteilhafte Ausführungsformen der Erfindung sind in den abhängigen Ansprüchen angegeben.

Ein Vorteil des erfindungsgemäßen Verfahrens besteht darin, dass durch die Verwendung von zwei Funktionsschichten und durch die Verwendung von zwei Stopschichten, die zudem als Opferschichten dienen können, eine hohe Flexibilität bei der Herstellung von unterschiedlich strukturierten Funktionsschichten besteht.

Vorzugsweise wird die zweite Funktionsschicht entsprechend einer Ätzmaske bis zur zweiten Stopschicht abgetragen und anschließend wird die erste Funktionsschicht entsprechend der Struktur der zweiten Stopschicht, die als zweite Ätzmaske dient, bis zur ersten Stopschicht abgetragen. Auf diese Weise ist eine einfache und präzise Strukturierung der ersten und der zweiten Funktionsschicht möglich.

In einer weiteren bevorzugten Ausführungsform wird die Grundplatte von der Unterseite her bis zur ersten Stopschicht strukturiert und die erste Stopschicht als Opferschicht in einem Ätzvorgang in vorgegebenen Bereichen entfernt, wobei sich die vorgebenden Bereiche zwischen die erste Funktionsschicht und die Grundplatte erstrecken. Auf diese Weise ist eine Freilegung der ersten Funktionsschicht von der Unterseite her möglich.

In einer bevorzugten Ausführungsform wird eine seitliche Ätzung der ersten Stopschicht durch die erste Funktionsschicht begrenzt, die angrenzend an die festgelegten Bereiche der ersten Stopschicht direkt auf der Grundplatte aufgebracht ist. Damit werden die Bereiche, die durch die Abätzung der als Opferschicht verwendeten ersten Stopschicht entstehen, präzise festgelegt.

In einer weiteren bevorzugten Ausführungsform wird die erste Stopschicht in festgelegten Bereichen über Öffnungen der ersten Funktionsschicht als Opferschicht abgeätzt. Auch auf diese Weise ist eine Freilegung der Unterseite der ersten Funktionsschicht möglich.

In einer weiteren bevorzugten Ausführungsform wird die erste Stopschicht vor dem Strukturieren der ersten Funktionsschicht über Öffnungen der Grundplatte abgeätzt. Anschließend wird die erste Funktionsschicht von der Oberseite, d. h. von der Seite der zweiten Stopschicht her strukturiert. In bestimmten Anwendungsbereichen kann diese Vorgehensweise Vorteile gegenüber dem oben beschriebenen Verfahren bieten.

Zum Verschließen der strukturierten Bereiche wird vorzugsweise mit einem anodischen Bondverfahren eine Deckplatte auf der Oberseite oder eine Bodenplatte auf der Grundplatte aufgebracht und umlaufend dicht mit dem Bauteil verbunden. Damit bewegliche Teile der zweiten Funktionsschicht oder bewegliche Teile der Grundplatte beim anodischen Bondverfahren nicht gebondet werden, werden auf der Oberseite der beweglichen Teile der zweiten Funktionsschicht, auf der Unterseite der beweglichen Teile der Grundplatte oder auf die entsprechenden Bereiche der Deck- oder der Bodenplatte Antibondschichten aufgebracht.

In einer weiteren bevorzugten Ausführungsform wird als erste Stopschicht eine Schichtenfolge aus einer ersten unteren Siliciumoxidschicht, einer mittleren Polysiliciumschicht und aus einer oberen zweiten Siliciumoxidschicht verwendet. Die Verwendung dieser Schichtenfolge bietet den Vorteil, dass nach dem Öffnen der einhüllenden Siliciumoxidschicht an einer Stelle ein schnelles Ätzen großer Bereiche der Polysiliciumschicht, z.B. mit Xenondifluorid oder Chlortrifluorid, insbesondere im Vergleich zu Gasphasen-Fluorwasserstoffätzverfahren möglich ist. Somit wird die Prozessdauer zum Ätzen der ersten Stopschicht deutlich reduziert.

Mit dem beschriebenen Verfahren lassen sich z.B. Bauteile für fluidische Anwendungen vorzugsweise eine Mikropumpe herstellen.

Durch das erfindungsgemäße Verfahren nach Anspruch 1 ist es möglich, Polysiliciumschichten als Funktionsschichten für eine Mikropumpe mit definierten Dicken herzustellen. Dazu wird jeweils eine Stopschicht verwendet, die unter der Polysiliciumschicht aufgebracht ist. Auf der ersten Polysiliciumschicht ist eine zweite Stopschicht und eine zweite Polysiliciumschicht aufgebracht.

In einem weiteren bevorzugten Verfahren wird die erste Stopschicht vor Aufbringen der ersten Funktionsschicht im Bereich des Einlassventils, des Auslassventils und im Bereich der Pumpkammer entfernt. Damit wird die Geometrie der Polysiliciumschicht definiert eingestellt. Somit wird beispielsweise eine gezielte und reproduzierbare Einstellung der Federsteifigkeit der Polysiliciumschicht in den Bereichen des Einlassventils, des Auslassventils und im Bereich der Pumpkammer ermöglicht.

Die Erfindung wird im Folgenden anhand der Figuren näher erläutert. Es zeigen:
Figur 1 einen Querschnitt durch eine Mikropumpe;
Figuren 2A-H wesentliche Verfahrensschritte zur Herstellung der Mikropumpe und
Figuren 3A-D wesentliche Prozessschritte eines weiteren Verfahrens zur Herstellung einer Mikropumpe.

Figur 1 zeigt einen schematischen Querschnitt durch eine Mikropumpe 1, die im wesentlichen aus einer Grundplatte 2, einer Funktionsschicht 3 , einer Deckplatte 4 und einer Bodenplatte 5 aufgebaut ist. Zwischen der Funktionsschicht 3, die als Polysiliciumschicht ausgebildet ist, und der Grundplatte 2 ist eine erste Stopschicht 17 in Randbereichen angeordnet. Die Grundplatte 2 ist beispielsweise aus einer strukturierten Siliciumschicht hergestellt, auf der die Funktionsschicht 3 auf der strukturierten Stopschicht 17 aufgebracht ist. Auf der Funktionsschicht 3 ist eine zweite Funktionsschicht 19 aufgebracht (Figur 2G), auf der die Deckplatte 4 aufgebracht ist. Die Grundplatte 2 ist auf der Unterseite von der Bodenplatte 5 bedeckt. Die Mikropumpe 1 weist ein Einlassventil 6 auf, über das ein Fluid von einem Zulaufkanal 7, der in der Grundplatte 2 und in der Bodenplatte 5 eingebracht ist, in eine Pumpkammer 8 strömen kann. Die Pumpkammer 8 ist zwischen einer Pumpmembran 9 und der Deckplatte 4 ausgebildet. Weiterhin ist ein Auslassventil 10 vorgesehen, das mit der Pumpkammer 8 in Verbindung steht. Das Auslassventil 10 verbindet die Pumpkammer 8 mit einem Ablaufkanal 11, der in die Grundplatte 2 und in die Bodenplatte 5 eingebracht ist. Das Einlassventil 6 weist ein erstes Schließglied 12 auf, das in Form eines flexiblen Steges ausgebildet ist und als Teil der Funktionsschicht 3 ausgebildet ist. Das erste Schließglied 12 ist oberhalb einer Zulauföffnung des Zulaufkanals 7 angeordnet, über die der Zulaufkanal 7 in die Pumpkammer 8 mündet. Die Fläche des ersten Schließglieds 12 ist so bemessen, dass die Zulauföffnung des Zulaufkanals 7 durch das erste Schließglied 12 vollständig überdeckt ist. Als Dichtsitz für das erste Schließglied 12 dient eine z.B. kreisförmige Randfläche der Grundplatte 2, die die Zulauföffnung des Zulaufkanals 7 umgibt.

Das Auslassventil 10 weist ein zweites Schließglied 13 auf, das ebenfalls als Teil der Funktionsschicht 3 ausgebildet ist und eine Hülsenform mit einer Ablauföffnung 24 darstellt. Die Höhe der Hülse entspricht der Höhe der Funktionsschicht 3 im Randbereich, so dass die Oberseite der Hülse an einer an der Unterseite der Deckplatte 4 angeordneten Ringdichtfläche anliegt. Die Ablauföffnung 24 geht in eine Ablaufkammer 14 über, die in der Grundplatte 2 eingebracht ist und einen Teil des Ablaufkanals 11 darstellt. Die Ablaufkammer 14 kann einen größeren Querschnitt aufweisen, als der Teil des Ablaufkanals 11, der in der Bodenplatte 5 eingebracht ist.

Unterhalb der Pumpkammer 8 ist in der Grundplatte 2 ein Aktorraum 15 ausgebildet, in dem ein Kolben 16 angeordnet ist. Der Kolben 16 ist über die erste Stopschicht 17 mit der Pumpmembran 9 verbunden. Unterhalb des Kolbens 16 weist die Bodenplatte 5 eine Öffnung 25 auf, über die ein Stellglied zur Anlage an den Kolben 16 bringbar ist.

Die Mikropumpe funktioniert folgendermaßen: Im Ausgangszustand ist das Einlassventil 6 geöffnet und das Auslassventil 10 geschlossen. Somit kann Fluid in die Pumpkammer eindringen. Zum Pumpen eines Fluids vom Zulaufkanal 7 zum Ablaufkanal 11 wird der Kolben 16 nach oben und nach unten bewegt. Dabei wird die Pumpmembran 9 ebenfalls nach oben und nach unten bewegt. Durch die Bewegung der Pumpmembran 9 wird das Volumen der Pumpkammer 8 periodisch verkleinert und vergrößert. Bei einer Verkleinerung der Pumpkammer wird Überdruck in der Pumpkammer 8 erzeugt, so dass das Auslassventil 10 öffnet und Fluid von der Pumpkammer 8 in die Ablaufkammer 14 ablässt, sowie das Einlassventil 6 schließt und ein Nachströmen von Fluid verhindert. Somit wird eine definierte Fluidmenge pro Pumpstoß befördert. Wird nun anschließend der Kolben 16 zurückgezogen, so wird das Volumen der Pumpkammer 8 erhöht und ein entsprechender Unterdruck in der Pumpkammer 8 erzeugt. Durch den Unterdruck öffnet das Einlassventil 6 und Fluid wird über den Zulaufkanal 7 in die Pumpkammer 8 gesaugt. Gleichzeitig schließt das Auslassventil wieder. Bei Unterdruck liegt das zweite Schließglied 13 des Auslassventils 10 dichtend an der Unterseite der Deckplatte 4 an, so dass kein Fluid über das Auslassventil 10 in die Pumpkammer fließen kann. Somit wird ein Zurücklaufen von Fluid aus dem Ablaufraum 14 in die Pumpkammer 8 vermieden.

Anhand der Figuren 2A-H wird ein erstes Herstellungsverfahren anhand von wesentlichen Prozessschritten erläutert. In Figur 2A ist eine Grundplatte 2 in Form eines Siliciumwafers dargestellt. Auf der Oberseite der Grundplatte 2 ist die erste Stopschicht 17 aufgebracht und strukturiert worden. Die erste Stopschicht 17 dient auch als Opferschicht. Die erste Stopschicht 17 ist in einzelne unabhängige Flächenbereiche eingeteilt. Dadurch wird bei einem späteren Entfernen eines Flächenbereichs der Stopschicht 17 automatisch ein seitlicher Ätzstop durch die Funktionsschicht 3 erreicht, die die Flächenbereiche der ersten Stopschicht 17 seitlich und nach oben begrenzt. Die erste Stopschicht 17 wird beispielsweise aus Siliciumoxid hergestellt. Auf die erste Stopschicht 17 und auf Anlageflächen 35 der Grundplatte 2 ist die Funktionsschicht 3 aufgebracht, die vorzugsweise aus Polysilicium besteht, das vorzugsweise bei einem epitaktischen Abscheideverfahren als epitaktische Polysiliciumschicht mit einer EPI-Startschicht 30 hergestellt wurde. Durch die Dicke der abgeschiedenen Polysiliciumschicht und durch das anschließende Polierverfahren wird die Dicke der Funktionsschicht 3 präzise festgelegt.

Anschließend wird auf die Funktionsschicht 3 eine zweite Stopschicht 18 aufgebracht und mit einer zweiten Struktur strukturiert. Die zweite Stopschicht 18 ist vorzugsweise ebenfalls aus Siliciumoxid hergestellt. Auf die zweite Funktionsstopschicht 18 und auf Anlageflächen 36 der Funktions-schicht 3 wird eine zweite Funktionsschicht 19 aufgebracht. Die zweite Schicht 19 ist vorzugsweise aus Polysilicium hergestellt und in einem epitaktischen Abscheideverfahren als epitaktische Polysiliciumschicht mit einer zweiten EPI-Startschicht 31 aufgebracht worden. Anstelle von Polysilicium können auch andere mikromechanisch bearbeitbare Materialien verwendet werden, die mit der ersten Funktionsschicht 3 zusammen wachsen.

Auf die Oberfläche der zweiten Funktionsschicht 19 wird eine Ätzmaske 20 aufgebracht, die vorzugsweise aus Photolack besteht. Dieser Verfahrensstand ist in Figur 2B dargestellt.

Daraufhin wird die zweite Funktionsschicht 19 gemäß der Ätzmaske 20 mit einem anisotropen Ätzverfahren bis zur zweiten Stopschicht 18 abgeätzt. Zudem wird die zweite Funktionsschicht 19 in den Bereichen, in denen keine zweite Stopschicht 18 ausgebildet ist, bis zur Funktionsschicht 3 und die Funktionsschicht 3 bis zur ersten Stopschicht 17 abgeätzt. Dieser Verfahrensstand ist in Figur 2C dargestellt. Auf diese Weise kann ein Bauteil mit Hohlräumen 38 für fluidische Anwendungen hergestellt werden. Zur Abdeckung der Hohlräume 38 kann die Ätzmaske 20 entfernt und die Funktionsschicht oder die Grundplatte beispielsweise mit einer Glasplatte abgedeckt werden.

Nach dem Entfernen der Ätzmaske 20 wird die erste Stopschicht 17 in einer Weiterbildung des Verfahrens über Öffnungen der ersten Funktionsschicht 3 in festgelegten Bereichen unterätzt. Somit können Hohlräume 32 zwischen der Grundplatte 2 und der ersten Funktionsschicht 3 hergestellt werden. Zudem kann auf diese Weise die erste Funktionsschicht 3 in festgelegten Bereichen von der Grundplatte 2 gelöst und als bewegliche Teile beispielsweise als Ventilmembran ausgebildet werden. Dieser Verfahrensstand ist in Figur 2D dargestellt. Figur 2E zeigt das nach dem beschriebenen Verfahren strukturierte Bauelement, das mit einer Deckplatte 4 nach einem anodischen Bondverfahren von der Oberseite her abgedichtet wurde.

Vorzugsweise kann ausgehend von dem Verfahrensstand der Figur 2C auch zuerst die Grundplatte 2 von der Unterseite her strukturiert werden, wobei zweite Öffnungen 33 in die Grundplatte 2 eingebracht werden, die an die erste Stopschicht 17 angrenzen. Anschließend wird die erste Stopschicht 17 in festgelegten Bereichen abgeätzt. Daraufhin wird die erste Funktionsschicht 3 von oben strukturiert und die Grundplatte 2 in den Bereichen, in denen die erste Stopschicht 17 abgetragen wurde, als Ätzstopschicht verwendet. Das Ergebnis entspricht Figur 2F, wobei von oben über Strukturöffnungen 37 der Funktionsschicht 3 evtl. in die Grundplatte 2 eingeätzt wurde.

Zur Ausbildung einer Mikropumpe wird die Grundplatte 2 über ein anisotropes Ätzverfahren mit einer entsprechenden Ätzmaske von der Unterseite in der Weise strukturiert, dass ein Zulaufkanal 7, ein ringförmiger Aktorraum 15 und die Ablaufkammer 14 in die Grundplatte 2 eingebracht wird. Der Zulaufkanal 7, der Aktorraum 15 und die Ablaufkammer 14 grenzen an getrennte Flächenbereiche der Stopschicht 17. Dieser Verfahrensstand ist in Figur 2G dargestellt.

In dem oben beschriebenen Verfahrensschritt werden von der Unterseite her über den Zulaufkanal 7, den Aktorraum 15 und die Ablaufkammer 14 die damit zugänglichen Flächenbereiche der ersten Stopschicht 17 über einen selektiven Ätzvorgang entfernt. Durch die seitliche Begrenzung der Flächenbereiche wird auch die seitliche Unterätzung begrenzt, da die Funktionsschicht 3 als Stopschicht funktioniert.

Die Strukturierung der Grundplatte 2, der ersten Funktionsschicht 3 und der aus Silicium aufgebauten zweiten Funktionsschicht 19 ist mit einem Siliciumätzprozess möglich, bei dem die aus Siliciumoxid bestehenden Stopschichten 17, 18 als Ätzstop verwendet werden. Anschließend werden die erste und zweite Stopschicht 17, 18 in den gewünschten Bereichen mit selektiven Ätzverfahren entfernt. Dabei wird die zweite Stopschicht 18 auf den offengelegten Bereichen, sowie an den Randbereichen entfernt. Die erste Stopschicht 17 wird in den Flächenbereichen angrenzend an den Zulaufkanal 7, den Aktorraum 15 und angrenzend an die Ablaufkammer 14 entfernt. Bei diesem Verfahrensschritt werden zudem etwaige prozessbedingte Reste von Silicium von der Pumpmembran entfernt. Zwischen dem Kolben 16 und der Pumpmembran 9 bleibt die erste Stopschicht aufgrund der lateralen Ätzstops erhalten. Somit ist es nicht erforderlich, den Ätzprozess nach einer Ätzzeit zu steuern. Dieser Verfahrensstand ist in Figur 2H dargestellt.

Aus Figur 2H ist zu erkennen, dass die Funktionsschicht 3 in bestimmten Bereichen, wie beispielsweise im Bereich des ersten und des zweiten Schließglieds 12, 13 und im Bereich über dem Aktorraum 15 eine geringere Dicke als in anderen Bereichen aufweist. Zudem ist durch das beschriebene Verfahren das zweite Schließglied 13 in Form einer Hülse ausgebildet. An den äußeren Randbereichen ist zwischen der Grundplatte 2 und der Funktionsschicht 3 die Stopschicht 17 und zwischen der Funktionsschicht 3 und der zweiten Schicht 19 die zweite Stopschicht 18 angeordnet. Die abgeätzten Flächenbereiche der ersten Stopschicht 17 erstrecken sich seitlich über die Öffnungen 7, 15, 14 der Grundplatte 2 hinaus in Unterätzräume 26. Die Unterätzräume 26 sind von der Polysiliciumschicht 3 seitlich und nach oben begrenzt. Damit ist die seitliche Unterätzung durch die Flächen der ersten Stopschicht 17 präzise festgelegt.

Ausgehend von dem Verfahrensstand von Figur 2H wird anschließend die Bodenplatte 5 und die Deckplatte 4 mit der Grundplatte 2 bzw. mit der zweiten Funktionsschicht 19 dichtend verbunden. Dabei wird vorzugsweise als Material für die Bodenplatte 5 und die Deckplatte 4 Glas verwendet, das über ein anodisches Bondverfahren mit der Grundplatte 2 bzw. mit der zweiten Schicht 19 verbunden wird. Auf die Deckplatte 4 und die Bodenplatte 5 wird vor dem Bondverfahren im vorgegebenen Bereich eine Antibondschicht 34 abgeschieden, die eine Verbindung zwischen der zweiten Funktionsschicht 19 und der Deckplatte 4 bzw. zwischen der Grundplatte 2 und der Bodenplatte 5 verhindert. Die Bereiche werden über dem zweiten Schließglied 13 und unter dem Kolben 16 angeordnet. Damit werden das zweite Schließglied 13 und der Kolben 16 nicht anodisch gebondet und sind somit zum Öffnen und Schließen des Auslassventils bzw. zum Pumpen beweglich.

In Figuren 3A-D ist ein weiteres Verfahren zur Herstellung eines Bauteils für fluidische Anwendungen, insbesondere für eine Mikropumpe, in wesentlichen Verfahrensschritten dargestellt, bei dem als Stopschicht 17 eine Schichtenfolge bestehend aus einer unteren Siliciumoxidschicht 21, einer mittleren Polysiliciumschicht 22 und einer oberen Siliciumoxidschicht 23 aufgebaut ist, die die mittlere Polysiliciumschicht 22 vollständig bedeckt. Die Schichtstruktur der Figur 3A weist die gleiche Form wie die erste Stopschicht 17 der Figur 2A auf. Die untere Siliciumoxidschicht 21, die mittlere Polysiliciumschicht 22 und die obere Siliciumoxidschicht 23 werden mit entsprechenden Abscheideverfahren und Strukturierungsverfahren auf der Grundplatte 2 aufgebracht. Anschließend wird die Funktionsschicht 3, die vorzugsweise aus epitaktisch aufgebrachtem Polysilicium besteht, auf die Schichtstruktur und die freien Flächen der Grundplatte 2 aufgebracht. Anschließend werden die zweite Stopschicht 18 und die zweite Schicht 19 und die Ätzmaske 20 gemäß dem vorherigen Verfahren aufgebracht und in entsprechenden Ätzvorgängen sowohl die Grundplatte 2 von der Unterseite her als auch die zweite Schicht 19 und die Funktionsschicht 3 strukturiert. Daraufhin werden die durch den Zulaufkanal 7, den ringförmigen Aktorraum 15 und die Ablaufkammer 14 freigelegten Flächen der unteren Siliciumschicht 21, sowie die senkrechten Wände der Grundplatte 2 und die freien Flächen der Funktionsschichten mit Siliciumoxid bedeckt und die freigelegten Flächen der unteren Siliciumoxidschicht 21 mit einem anisotropen Ätzverfahren geöffnet.

Anschließend wird die mittlere Polysiliciumschicht 22 mit einem isotropen Ätzverfahren in den freigelegten Bereichen, d.h. oberhalb des Zulaufkanals 7, oberhalb des Aktorraums 15 und oberhalb des Ablaufraums 14 entfernt. Dieser Verfahrensstand ist in Figur 3B dargestellt.

In einem weiteren Verfahrensschritt werden die oberen Siliciumoxidschichten 23 in den Bereichen des Einlassventils 6, des Auslassventils 10 und über dem Aktorraum 15 über ein Fluorwasserstoff-Gas-Phasen-Ätzverfahren entfernt. Alternativ kann auch ein nasschemisches Verfahren in Kombination mit einem speziellen Trocknungsverfahren (z.B. superkritisches Trocknen in CO₂) verwendet werden.

Dieser Verfahrensstand ist in Figur 3C dargestellt. Anschließend wird auf die zweite Schicht 19, die Deckplatte 4 und auf die Unterseite der Grundplatte 2 die Bodenplatte 5 aufgebracht. Dabei werden, wie bereits oben beschrieben, die Deckplatte 4 und die Bodenplatte 5, die aus Glas bestehen, über ein anodisches Bondverfahren dichtend mit der Grundplatte 2 bzw. mit Außenbereichen der zweiten Schicht 19 verbunden.

Damit beim anodischen Bondverfahren die Deckplatte 4 und die Bodenplatte 5 nicht mit beweglichen Teilen der ersten und/oder zweiten Funktionsschicht 3, 19 oder der Grundplatte 2 verkleben, wird zwischen die Deckplatte 4 und beweglichen Teilen der ersten und zweiten Funktionsschicht 3, 19 eine Antibondschicht 34 aufgebracht. Die Antibondschicht 34 hat im Bereich des Auslassventils 10 zudem den Vorteil, dass das Auslassventil 10 gegen die Deckplatte 4 vorgespannt ist.

Ebenso wird zwischen dem Kolben 16, der Grundplatte 2 und der Bodenplatte 5 eine Antibondschicht 34 eingebracht. Damit wird sichergestellt, dass der Kolben 16 zur Betätigung der Pumpmembran beweglich bleibt. Die Antibondschicht 34 ist beispielsweise als Nitridschicht ausgebildet. Dieser Verfahrensstand ist in Figur 3D dargestellt. Je nach Ausführungsform kann die Antibondschicht 34 auch auf der Deckplatte 2 oder auf der Bodenplatte 5 aufgebracht werden.

Die mittlere Polysiliciumschicht 22 wird vorzugsweise durch ein Xenon-Difluorid (XeF2) oder ein Chlor-Trifluorid(ClF3)-Ätzverfahren entfernt. Das in den Figuren 3A-D schematisch dargestellte weitere Verfahren bietet den Vorteil, dass große Unterätzweiten in Polysilicium mit den beschriebenen Ätzverfahren schnell realisiert werden können. Weiterhin besteht nicht die Gefahr, dass das erste Schließglied 12 des Einlassventils mit der Funktionsschicht 3 verklebt. Durch die Abtragung der oberen Siliciumschicht 23 mit Hilfe von gasförmigem Fluorwasserstoff wird ebenfalls ein Verkleben vermieden und zudem eine seitliche Unterätzung zwischen der Grundplatte 2 und der Funktionsschicht 3 vermieden.

## Patentansprüche

1. Verfahren zum Herstellen eines mikromechanischen Bauteils vorzugsweise für fluidische Anwendungen mit Hohlräumen, wobei das Bauteil aus zwei Funktionsschichten (3,19) aufgebaut wird, wobei die zwei Funktionsschichten (3,19) mit mikromechanischen Verfahren unterschiedlich strukturiert werden,
**dadurch gekennzeichnet, dass** auf einer Grundplatte (2) eine erste, Siliziumoxid umfassende Stopschicht (17) mit einer ersten Struktur aufgebracht wird, dass auf die erste Stopschicht (17) und auf erste Anlageflächen (35) der Grundplatte (2) eine erste Funktionsschicht (3) aus Polysilizium aufgebracht wird, dass auf die erste Funktionsschicht (3) eine zweite, Siliziumoxid umfassende Stopschicht (18) mit einer zweiten Struktur aufgebracht wird, dass auf die zweite Stopschicht (18) und auf zweite Anlageflächen (36) der ersten Funktionsschicht (3) eine zweite Funktionsschicht (19) aufgebracht wird, dass auf die zweite Funktionsschicht (19) eine Ätzmaske (20) aufgebracht wird, dass die zweite und die erste Funktionsschicht (19,3) durch Verwendung der ersten und der zweiten Stopschicht (17,18) durch Ätzverfahren und/oder durch Verwendung der ersten und zweiten Stopschicht (17,18) als Opferschichten strukturiert werden.

2. Verfahren nach Anspruch 1, **dadurch gekennzeichnet, dass** die zweite Funktionsschicht (19) entsprechend der Ätzmaske (20) bis zur zweiten Stopschicht (18) abgetragen wird, dass die erste Funktionsschicht (3) entsprechend der Struktur der zweiten Stopschicht (18), die als zweite Ätzmaske dient, bis zur ersten Stopschicht (17) abgetragen wird.

3. Verfahren nach Anspruch 1, **dadurch gekennzeichnet, dass** die Grundplatte (2) von der Unterseite her strukturiert wird, und dass die erste Stopschicht (17) als Opferschicht in einem Ätzvorgang in vorgegebenen Bereichen entfernt wird, dass die vorgegebenen Bereiche sich zwischen die erste Funktionsschicht (3) und die Grundplatte (2) erstrecken.

4. Verfahren nach einem der Ansprüche 1 bis 3, **dadurch gekennzeichnet, dass** eine seitliche Begrenzung der Unterätzung der ersten Stopschicht (17) durch die erste Funktionsschicht (3) erreicht wird, die angrenzend an die festgelegten Bereiche, in den ersten Anlageflächen (35) auf der Grundplatte (2) angeordnet ist.

5. Verfahren nach Anspruch 2, **dadurch gekennzeichnet, dass** die erste Stopschicht (17) über Öffnungen der ersten Funktionsschicht (3) als Opferschicht in festgelegten Bereichen entfernt wird.

6. Verfahren nach Anspruch 3, **dadurch gekennzeichnet, dass** die erste Stopschicht (17) vor dem Strukturieren der ersten Funktionsschicht (3) über Öffnungen (33) der Grundplatte (2) abgeätzt wird, und dass erst anschließend die erste Funktionsschicht (3) von der Seite der zweiten Stopschicht (18) strukturiert wird.

7. Verfahren nach einem der Ansprüche 1 bis 6, **dadurch gekennzeichnet, dass** auf bewegliche Teile der zweiten Funktionsschicht (19) oder auf die entsprechenden Bereiche einer Deckplatte (4) eine Antibondschicht (34) aufgebracht wird, und dass die Deckplatte (4) mit einem anodischen Bondverfahren mit der Oberseite der zweiten Funktionsschicht (19) dicht verbunden wird.

8. Verfahren nach einem der Ansprüche 1 bis 7, **dadurch gekennzeichnet, dass** auf der Unterseite von beweglichen Teilen der Grundplatte (2), die einer Bodenplatte (5) zugewandt sind, oder auf die entsprechenden Bereiche der Bodenplatte (5) eine Antibondschicht (34) aufgebracht wird, und dass die Bodenplatte (5) mit einem anodischen Bondverfahren mit der Grundplatte (2) dicht verbunden wird.

9. Verfahren nach einem der Ansprüche 1 bis 8, **dadurch gekennzeichnet, dass** als erste Stopschicht (17) eine Schichtenfolge aus einer unteren ersten Siliciumoxidschicht (21), einer mittleren Polysiliciumschicht (22) und aus einer oberen zweiten Siliciumoxidschicht (23) aufgebracht wird.

10. Verfahren nach einem der Ansprüche 1 bis 9, **dadurch gekennzeichnet, dass** eine Mikropumpe (1) hergestellt wird, dass nach dem Strukturierungsprozess der ersten und der zweiten Funktionsschicht (3,19) die erste Stopschicht (17) im Bereich des Einlassventils (6), des Auslassventils (10) und im Bereich der Pumpkammer (8) entfernt wird, so dass bewegliche Teile aus der ersten Funktionsschicht (3) herausgebildet werden.

11. Verfahren nach einem der Ansprüche 1 bis 10, **dadurch gekennzeichnet, dass** die Grundplatte (2) von der Unterseite her für die Ausbildung eines Zulaufkanals (7) für das Einlassventil (6), für die Ausbildung eines Ablaufkanals (11) für ein Auslassventil (10) und für die Ausbildung einer Pumpkammer (8) strukturiert wird.

## Claims

1. Method for producing a micromechanical component preferably for fluidic applications with cavities, the component being constructed from two functional layers (3, 19), the two functional layers (3, 19) being patterned differently by micromechanical methods,
**characterized in that** a first stop layer (17) comprising silicon oxide and having a first structure is applied on a baseplate (2), **in that** a first functional layer (3) made of polysilicon is applied to the first stop layer (17) and the first bearing areas (35) of the baseplate (2), **in that** a second stop layer (18) comprising silicon oxide and having a second structure is applied to the first functional layer (3), **in that** a second functional layer (19) is applied to the second stop layer (18) and to second bearing areas (36) of the first functional layer (3), **in that** an etching mask (20) is applied to the second functional layer (19), **in that** the second and the first functional layer (19, 3) are patterned by using the first and the second stop layer (17, 18) by means of etching methods and/or by using the first and second stop layers (17, 18) as sacrificial layers.

2. Method according to Claim 1, **characterized in that** the second functional layer (19) is removed as far as the second stop layer (18) according to the etching mask (20), and **in that** the first functional layer (3) is removed as far as the first stop layer (17) according to the structure of the second stop layer (18) serving as a second etching mask.

3. Method according to Claim 1, **characterized in that** the baseplate (2) is patterned from the underside, and **in that** the first stop layer (17) is removed as a sacrificial layer in predetermined regions in an etching operation, and **in that** the predetermined regions extend between the first functional layer (3) and the baseplate (2).

4. Method according to one of Claims 1 to 3, **characterized in that** a lateral delimitation of the undercutting of the first stop layer (17) is achieved by the first functional layer (3) arranged in a manner adjoining the defined regions in the first bearing areas (35) on the baseplate (2).

5. Method according to Claim 2, **characterized in that** the first stop layer (17) is removed via openings of the first functional layer (3) as a sacrificial layer in defined regions.

6. Method according to Claim 3, **characterized in that** the first stop layer (17) is etched away prior to the patterning of the first functional layer (3) via openings (33) of the baseplate (2), and **in that** only afterwards is the first functional layer (3) patterned from the side of the second stop layer (18).

7. Method according to one of Claims 1 to 6, **characterized in that** an antibonding layer (34) is applied to movable parts of the second functional layer (19) or to the corresponding regions of a covering plate (4), and **in that** the covering plate (4) is tightly connected to the top side of the second functional layer (19) by means of an anodic bonding method.

8. Method according to one of Claims 1 to 7, **characterized in that** an antibonding layer (34) is applied on the underside of movable parts of the baseplate (2) which face a bottom plate (5), or to the corresponding regions of the bottom plate (5), and **in that** the bottom plate (5) is tightly connected to the baseplate (2) by means of an anodic bonding method.

9. Method according to one of Claims 1 to 8, **characterized in that** a layer sequence comprising a lower first silicon oxide layer (21), a middle polysilicon layer (22) and an upper second silicon oxide layer (23) is applied as the first stop layer (17).

10. Method according to one of Claims 1 to 9, **characterized in that** a micropump (1) is produced, **in that**, after the patterning process of the first and the second functional layer (3, 19), the first stop layer (17) is removed in the region of the inlet valve (6), the outlet valve (10) and in the region of the pump chamber (8), so that movable parts are formed from the first functional layer (3).

11. Method according to one of Claims 1 to 10, **characterized in that** the baseplate (2) is patterned from the underside for the formation of a supply channel (7) for the inlet valve (6), for the formation of a discharge channel (11) for an outlet valve (10) and for the formation of a pump chamber (8).

## Revendications

1. Procédé de fabrication d'un composant micromécanique, de préférence pour des applications fluidiques avec des espaces creux, le composant étant constitué par deux couches fonctionnelles (3, 19), les deux couches fonctionnelles (3, 19) étant structurées différemment par des procédés micromécaniques,
**caractérisé en ce qu'**
on dépose sur une plaque de base (2) une première couche d'arrêt (17) à base d'oxyde de silicium d'une première structure,
on dépose, sur la première couche d'arrêt (17) et sur des premières surfaces d'applique (35) de la plaque de base (2), une première couche fonctionnelle (3) en polysilicium, on dépose sur la première couche fonctionnelle (3) une deuxième couche d'arrêt (18) à base d'oxyde de silicium d'une deuxième structure,
on dépose sur la deuxième couche d'arrêt (18) et sur des deuxièmes surfaces d'applique (36) de la première couche fonctionnelle (3) une deuxième couche fonctionnelle (19),
on dépose sur la deuxième couche fonctionnelle (19) un masque de gravure (20), et
on structure la deuxième et la première couches fonctionnelles (19, 3) en utilisant la première et la deuxième couches d'arrêt (17, 18) par un procédé de gravure et/ou en utilisant la première et la deuxième couches d'arrêt (17, 18) comme couches sacrificielles.

2. Procédé selon la revendication 1,
**caractérisé en ce qu'**
on enlève la deuxième couche fonctionnelle (19) suivant le masque de gravure (20) jusqu'à la deuxième couche d'arrêt (18) et on enlève la première couche fonctionnelle (3) selon la structure de la deuxième couche d'arrêt (18), servant de deuxième masque de gravure, jusqu'à la première couche d'arrêt (17).

3. Procédé selon la revendication 1,
**caractérisé en ce qu'**
on structure la plaque de base (2) depuis la face inférieure, on enlève la première couche d'arrêt (17) comme couche sacrificielle par un processus de gravure dans des zones prédéfinies et les zones prédéfinies s'étendent entre la première couche fonctionnelle (3) et la plaque de base (2).

4. Procédé selon l'une des revendications 1 à 3,
**caractérisé en ce qu'**
une limitation latérale de la gravure de la première couche d'arrêt (17) est atteinte par la première couche fonctionnelle (3) qui est disposée de façon adjacente aux zones prédéfinies dans les premières surfaces d'applique (35) sur la plaque de base (2).

5. Procédé selon la revendication 2,
**caractérisé en ce qu'**
on enlève la première couche d'arrêt (17) dans des zones prédéfinies par l'intermédiaire d'ouvertures de la première couche fonctionnelle (3) en tant que couche sacrificielle.

6. Procédé selon la revendication 3,
**caractérisé en ce que**
la première couche d'arrêt (17) est gravée avant la structuration de la première couche fonctionnelle (3) par l'intermédiaire d'ouvertures (33) de la plaque de base (2) et la première couche fonctionnelle (3) n'est structurée qu'ensuite par le côté de la deuxième couche d'arrêt (18).

7. Procédé selon l'une des revendications 1 à 6,
**caractérisé en ce qu'**
on dépose sur des éléments mobiles de la deuxième couche fonctionnelle (19) ou sur les zones correspondantes d'une plaque de couverture (4), une couche anti-liante (34) et on relie de façon étanche la plaque de couverture (4) par un procédé de soudure anodique à la face supérieure de la deuxième couche fonctionnelle (19).

8. Procédé selon l'une des revendications 1 à 7,
**caractérisé en ce qu'**
on dépose une couche d'anti-métallisation (34) sur la face inférieure d'éléments mobiles de la plaque de base (2) tournés vers une plaque de fond (5) ou sur les zones correspondantes de la plaque de fond (5) et on relie de façon étanche la plaque de fond (5) par un procédé de soudure anodique à la plaque de base (2).

9. Procédé selon l'une des revendications 1 à 8,
**caractérisé en ce qu'**
on dépose une succession de couches comprenant une première couche d'oxyde de silicium (21) inférieure, une couche de polysilicium (22) intermédiaire et une deuxième couche d'oxyde de silicium (23) supérieure comme première couche d'arrêt (17).

10. Procédé selon l'une des revendications 1 à 9,
**caractérisé en ce qu'**
on fabrique une micropompe (1), et après le processus de structuration de la première et de la deuxième couches fonctionnelles (3, 19), on enlève la première couche d'arrêt (17) dans la zone de la soupape d'admission (6), de la soupape d'échappement (10) et dans la zone de la chambre de pompe (8) pour ainsi obtenir des éléments mobiles dans la première couche fonctionnelle (3).

11. Procédé selon l'une des revendications 1 à 10,
**caractérisé en ce qu'**
on structure la face inférieure de la plaque de base pour former un canal d'arrivée (7) pour la soupape d'admission (6), un canal d'écoulement (11) pour une soupape d'échappement (10) et une chambre de pompe (8).
